# EUROPÄISCHE PATENTSCHRIFT

(11) **EP 0 394 307 B1**
(45) Veröffentlichungstag und Bekanntmachung des Hinweises auf die Patenterteilung: **01.09.1993**
(21) Anmeldenummer: 89900186.1
(22) Anmeldetag: 10.12.1988
(51) Int. Cl.: A47C 1/032, A47C 7/40

(54) **STUHL, INSBESONDERE ARBEITS- ODER BÜROSTUHL**
CHAIR, IN PARTICULAR WORK OR OFFICE CHAIR
CHAISE, NOTAMMENT CHAISE DE TRAVAIL OU DE BUREAU

(30) Priorität: 29.12.1987 DE 3744365
(43) Veröffentlichungstag der Anmeldung: 31.10.1990
(73) Patentinhaber: ROEDER GMBH, 60388 Frankfurt (DE)
(72) Erfinder: KEUSCH, Siegfried, D-7310 Plochingen (DE); KRATZ, Günter, D-7311 Hochdorf (DE)
(74) Vertreter: Vogel, Georg
(86) Internationale Anmeldenummer: DE8800757
(87) Internationale Veröffentlichungsnummer: WO8906100

(56) Entgegenhaltungen:
- EP-A- 0 176 816
- WO-A-83/00610

## Beschreibung

Die Erfindung betrifft einen Stuhl, insbesondere Arbeits- oder Bürostuhl, mit einem in der Neigung gegenüber dem Sitz veränderbaren Rückenlehnenstab und einer an diesem verschiebbaren Rückenlehne, die mittels einer Verstelleinrichtung beim Rückwärtsneigen des Rückenlehnenstabes in Richtung zum Sitz verschiebbar ist (EP-A-0 176 816)

Die bekannten Stühle dieser Art bieten einen ausgezeichneten Sitzkomfort, da sie einerseits in der Ausgangs- oder Arbeitsstellung dank der praktisch senkrechten Stellung der Rückenlehne ein eindeutiges Abstützen des Rückens des Benützers erbringen, andererseits aber nach dem Rückwärtsneigen des Rückenlehnenstabes ein entspanntes Sitzen ermöglichen. Beim Rückwärtsneigen des Rückenlehnenstabes macht der Oberkörper des Benützers nicht einfach eine Schwenkbewegung, sondern es ergibt sich eine aus verschiedenen Bewegungskomponenten überlagerte Bewegung. Da die Rückenlehne beim Rückwärtsneigen des Rückenlehnenstabes eine zusätzliche Abwärtsbewegung in Richtung zum Sitz ausführt, wird eine Relativbewegung zwischen dem Rücken des Benützers und der Rückenlehne vermieden oder zumindest auf einen nicht mehr bemerkbaren Wert reduziert.

Wie die EP-A-0 085 670, die EP-A-0 176 816 A1 und die DE-A-29 16 897 zeigen, kann diese Kompensation der Relativbewegung zwischen dem Körper des Benützers und der Rückenlehne an verschiedenartigen Stühlen auf konstruktiv unterschiedliche Arten gelöst werden. Der Stuhl kann als Synchronstuhl ausgebildet sein, bei dem ein Abwärtsneigen des den Sitz tragenden Sitzträgers zwangsweise ein Rückwärtsneigen des Rückenlehnenstabes mit größerem Neigungswinkel bewirkt . Der Sitzträger mit dem Sitz kann auch an dem Lagerbock ausziehbar geführt sein. Wie diese bekannten Stühle zeigen, ist zur Kompensation der Relativbewegung zwischen dem Körper des Benützers und der Rückenlehne, die beim Verändern der Neigung des Rückenlehnenstabes auftritt, stets eine aufwendige und komplizierte Verstelleinrichtung erforderlich, die nicht immer störungsfrei und betriebssicher arbeitet.

Dabei sind zum einen mehrgliedrige Hebelketten eingesetzt, wie die EP-A-0 176 816 zeigt, oder zum anderen Übersetzungshebelpaare und Mitnehmerbögen wie die EP-A-0 085 870 zeigt. In jedem Falle sind viele Teile für die Verstelleinrichtung erforderlich. Dasselbe gilt auch für einen Stuhl nach der DE-A-29 16 897, bei der mit dem Herausziehen des Sitzes die Rückenlehne am Rückenlehnenstab in Richtung zum Sitz hin verschoben wird.

Es ist Aufgabe der Erfindung, einen Stuhl nach der EP-A-0 176 816 so weiterzubilden, daß die Verstelleinrichtung zum Ausgleich der Relativbewegung zwischen dem Körper des Benützers und der Rückenlehne beim Rückwärtsneigen des Rückenlehnenstabes mit minimalem Montage- und Teileaufwand realisiert werden kann, wobei die Art des Stuhles - feststehender, ausziehbarer oder neigbarer Sitz - keinen Einfluß auf die Ausgestaltung der Verstelleinrichtung hat und die Verstelleinrichtung betriebssicher arbeitet.

Diese Aufgabe wird nach der Erfindung dadurch gelöst, daß die Verstelleinrichtung nur einen einzigen Kniehebel aufweist, der an einem den Sitz tragenden Lagerbock oder an einem am Lagerbock in der Neigung veränderbaren Sitzträger um eine horizontale Schwenkachse schwenkbar gelagert ist, daß eine Verlängerung der Rückenlehne gelenkig mit dem Ende des einen Hebelarmes des Kniehebels verbunden ist, daß das Ende des anderen Hebelarmes des Kniehebels mittels eines Mitnehmerbolzens oder dgl. des Rückenlehnenstabes und/oder des Sitzträgers so verschwenkbar ist, daß beim Rückwärtsneigen des Rückenlehnenstabes und/oder dem Absenken des Sitzträgers der eine Hebelarm des Kniehebels die Verlängerung und damit die Rückenlehne in Richtung zum Lagerbock oder Sitzträger verstellt, daß der Gelenkbolzen für die gelenkige Verbindung zwischen dem einen Hebelarm des Kniehebels und der Verlängerung zwischen der horizontalen Schwenkachse des Kniehebels und der Schwenkachse des Rückenlehnenstabes an dem Lagerbock oder dem Sitzträger angeordnet ist, daß in der Ausgangsstellung (steil) des Rückenlehnenstabes der eine Hebelarm des Kniehebels wie der Lagerbock oder der Sitzträger etwa horizontal gerichtet ist, daß der Mitnehmerbolzen am Rückenlehnenstab angebracht ist und bei dem Rückwärtsneigen des Rückenlehnenstabes eine Bewegungsbahn beschreibt, die auf einer Kreisbahn um die Schwenkachse des Rückenlehnenstabes an dem Lagerbock oder dem Sitzträger liegt, und daß der Mitnehmerbolzen in einem Führungsschlitz des anderen Hebelarmes des Kniehebels zum Ausgleich des sich ändernden Abstandes zur horizontalen Schwenkachse des Kniehebels verstellbar geführt ist.

Die Verstelleinrichtung beschränkt sich auf einen einzigen Kniehebel, der am feststehenden Lagerbock des Stuhles oder an dem mit dem Lagerbock gelenkig verbundenen Sitzträger schwenkbar gelagert ist. Die Verbindung zu der Rückenlehne ist sehr einfach, da eine Verlängerung derselben direkt an dem einen Hebelarm des Kniehebels angelenkt ist. Über den anderen Hebelarm des Kniehebels wird die Schwenkbewegung des Kniehebels und damit die Verschiebebewegung der Rückenlehne am Rückenlehnenstab eingeleitet, wobei die Einleitung über den Rückenlehnenstab selbst oder über den in der Neigung veränderbaren Sitzträger erfolgen kann.

Die Anlenkung der Verlängerung der Rückenlehne an dem Kniehebel ist nach einer Ausgestaltung so gelöst, daß die Verlängerung der Rückenlehne in eine Lagerhülse ausläuft, die auf einem Gelenkbolzen des einen Hebelarmes des Kniehebels drehbar gelagert ist, und daß der Gelenkbolzen des einen Hebelarmes des Kniehebels und das angelenkte Ende der verlängerung bei der Schwenkbewegung des Kniehebels und der Neigungsbewegung des Rückenlehnenstabes eine gemeinsame Bewegungsbahn aufweisen, die auf einer Kreisbahn um die horizontale Schwenkachse des Kniehebels liegt.

Die Verbindung zur Rückenlehne wird nach einer Ausgestaltung so vorgenommen, daß die Verlängerung der Rückenlehne mittels einer Verbindungslasche mit einem auf oder im Rückenlehnenstab verschiebbaren Schieber starr verbunden oder einstückig mit diesem ausgebildet ist. Der Schieber trägt die Rückenlehne direkt, wenn keine zusätzliche manuelle Voreinstellung der Rückenlehne am Rückenlehnenstab vorgesehen ist.

Es ist vorzugsweise vorgesehen, daß der Mitnehmerbolzen von einem Gleitstein aufgenommen ist, der in dem Führungsschlitz des anderen Hebelarmes des Kniehebels verschiebbar geführt ist, um eine geräuscharme Gleitbewegung zwischen dem Mitnehmerbolzen und dem Kniehebel zu erhalten.

Der Verstellweg der Rückenlehne am Rückenlehnenstab läßt sich nach einer Ausgestaltung dadurch beeinflussen und an die Forderungen anpassen, daß die Längsmittelachse des Führungsschlitzes in dem anderen Hebelarm von der horizontalen Schwenkachse des Kniehebels aus in Richtung zum Gelenkbolzen für die Verlängerung der Rückenlehne des einen Hebelarmes des Kniehebels hin um einen bestimmten Betrag versetzt ist, und daß die beiden Hebelarme des Kniehebels zur Standfläche des Stuhles hin einen stumpfen Winkel einschließen.

Bei einem am Lagerbock angelenkten und in der Neigung veränderbaren Sitzträger ist der Mitnehmerbolzen zusätzlich in etwa horizontal verlaufenden Führungsschlitzen des Lagerbockes verstellbar geführt, damit sich beim Absenken des Sitzträgers und Verschwenken des Kniehebels der Mitnehmerbolzen im Bezug auf den Sitzträger und den Lagerbock so verstellen kann, daß er seine Bewegungsbahn um die Schwenkachse des Rückenlehnenstabes an dem Sitzträger ungehindert ausführen kann.

Eine weitere Ausgestaltung mit derselben Wirkung ist dadurch gekennzeichnet, daß der Kniehebel am rückenlehnenseitigen Ende des Lagerbockes schwenkbar gelagert ist, daß der Rückenlehnenstab zwischen der horizontalen Schwenkachse des Kniehebels und der Schwenkachse des Sitzträgers an dem Lagerbock und über der Verbindungslinie dieser beiden Schwenkachsen am Lagerbock schwenkbar gelagert ist, daß der andere Hebelarm in einem Führungsschlitz den Mitnehmerbolzen des Rückenlehnenstabes verstellbar aufnimmt und daß der Mitnehmerbolzen zusätzlich in etwa horizontalen Führungsschlitzen des Lagerbockes geführt ist. Dabei ist zur Erreichung eines ausreichend großen Verstellweges der Rückenlehne am Rückenlehnenstab vorgesehen, daß der eine Hebelarm des Kniehebels unterhalb des anderen Hebelarmes des Kniehebels angeordnet ist, und daß die beiden Hebelarme zum Rückenlehnenstab hin einen spitzen Winkel einschließen.

Ist zusätzlich vorgesehen, daß die Rückenlehne an einem auf dem Schieber verstellbaren Schlitten befestigt ist, der in mehreren Stellungen auf dem Schieber arretierbar ist, dann kann die Rückenlehne in der aufrechten Stellung des Rückenlehnenstabes in eine Grundstellung eingestellt werden, die an die Körpergröße des Benützers angepaßt ist. Der beim Rückwärtsneigen des Rückenlehnenstabes auftretende Verstellweg für die Rückenlehne geht dann stets von der gewählten Grundstellung der Rückenlehne aus.

Die manuelle Veränderung der Grundstellung der Rückenlehne am Rückenlehnenstab wird dadurch erleichtert, daß am Schlitten eine Feder mit Rastbolzen angebracht ist, der in eine von mehreren Bohrungen des Schiebers einrastbar ist, und daß mittels einer Taste, die im Rückenlehnenstab angeordnet ist, die Feder auslenkbar und damit die Rastverbindung zwischen dem Rastbolzen und dem Schieber aufhebbar ist. Bei gedrückter Taste kann der Schlitten mit der Rückenlehne auf dem Schieber verstellt werden. Wird die Taste losgelassen, dann wird aufgrund der Spannung der Feder der Rastbolzen in die nächste Bohrung des Schiebers einrasten.

Der Verstellweg des Schlittens auf dem Schieber kann dadurch verändert oder beeinflußt werden, daß durch das Verhältnis des Abstandes des Mitnehmerbolzens zur Schwenkachse des Kniehebels zum Abstand des Gelenkbolzens für die Verlängerung der Rückenlehne zur Schwenkachse des Kniehebels der Verstellweg des Schiebers am Rückenlehnenstab und damit der Rückenlehne festlegbar ist.

Die Erfindung wird anhand von in den Zeichnungen dargestellten Ausführungsbeispielen näher erläutert. Es zeigt:
Fig. 1 schematisch einen Einfachstuhl mit Verstelleinrichtung, bei dem lediglich der Rückenlehnenstab in seiner Neigung zum Sitz verändert werden kann,
Fig. 2 schematisch einen Synchronstuhl mit Verstelleinrichtung, bei dem mit dem Absenken des Sitzträgers zwangsweise ein vergrößertes Rückwärtsneigen des Rückenlehnenstabes verbunden ist,
Fig. 3 schematisch einen Synchronstuhl mit einer anderen Ausgestaltung und Kopplung des Kniehebels der Verstelleinrichtung,
Fig. 4 im Längsteilschnitt die Verstelleinrichtung mit dem Rückenlehnenstab und dem Sitzträger für einen Stuhl nach Fig. 1 oder 2 und
Fig. 5 die Teilansicht auf die der Rückenlehne zugekehrte Seite der Verstelleinrichtung mit dem Rückenlehnenstab und dem Sitzträger.

Fig. 1 zeigt schematisch die Teile eines Stuhles, die zum Ausgleich der Relativbewegung zwischen dem Körper des Benützers und der Rückenlehne erforderlich sind. Dabei ist vorausgesetzt, daß es sich um einen Einfachstuhl handelt, bei dem der Sitz auf dem fest mit der Säule 1 des Fußgestelles des Stuhles verbundenen Lagerbock 2 befestigt ist und lediglich der Rückenlehnenstab 6 in seiner Neigung zum Sitz verändert werden kann. Zur Veränderung der Neigung des Rückenlehnenstabes 6 können manuell betätigbare Einrichtungen vorgesehen sein. Die Veränderung der Neigung kann jedoch auch durch Verlagerung des Gewichtes des Benützers vollzogen werden, wobei an sich bekannte Neigungsmechanismen mit Federn oder dgl. eingesetzt werden können.

An dem rückenlehnenseitigen Ende des Lagerbockes 2 ist an der Schwenkachse 16 der Rückenlehnenstab 6 schwenkbar gelagert. Der Rückenlehnenstab 6 ist über die Schwenkachse 16 hinaus verlängert und trägt den Mitnehmerbolzen 25. An dem Lagerbock 2 ist zur Knieseite des Sitzes hin gegenüber der Schwenkachse 16 versetzt der Kniehebel 20 schwenkbar gelagert, wie mit der horizontalen Schwenkachse 19 gezeigt ist. Der eine Hebelarm 28 des Kniehebels 20 ist in der Ausgangsstellung, d.h. bei steil aufgerichtetem Rückenlehnenstab 6, etwa horizontal gerichtet und weist in Richtung zur Schwenkachse 16 des Rückenlehnenstabes 6. Am Ende des einen Hebelarmes 28 ist an dem Gelenkbolzen 22 die Verlängerung 17 der mit 35 angedeuteten Rückenlehne angelenkt, die im einfachsten Fall einstückig mit der Rückenlehne 35 sein kann. Der andere Hebelarm 29 des Kniehebels 20 schließt zur Standfläche des Stuhles hin mit dem einen Hebelarm 28 des Kniehebels 20 einen stumpfen Winkel ein. In dem anderen Hebelarm 29 ist ein längsgerichteter Führungsschlitz 27 eingebracht, in dem sich der Mitnehmerbolzen 25 verstellen kann. Wird der Rückenlehnenstab 6 nach hinten bewegt, dann beschreibt der Mitnehmerbolzen 25 eine Bewegungsbahn um die Schwenkachse 16, die auf einer Kreisbahn liegt. Dabei nimmt der Mitnehmerbolzen 25 den anderen Hebelarm 29 des Kniehebels 20 mit und verschwenkt diesen entgegen dem Uhrzeigersinn. Damit sich der Mitnehmerbolzen 25 in Richtung zur Schwenkachse 19 des Kniehebels 20 verstellen kann, ist der Führungsschlitz 27 vorgesehen. Beim Verschwenken des Mitnehmerbolzens 25 entgegen dem Uhrzeigersinn wird ja der Abstand zur Schwenkachse 19 des Kniehebels 20 kleiner. Der eine Hebelarm 28 des Kniehebels 20 nimmt bei seiner Schwenkbewegung die Verlängerung 17 der Rückenlehne 35 mit, so daß diese an dem Rückenlehnenstab 6 in Richtung zum Sitz verschoben wird, wie die Pfeile andeuten. Dabei ist wichtig, daß sich bei dem Rückwärtsneigen des Rückenlehnenstabes 6 das Ende der Verlängerung 17 und der Gelenkbolzen 22 des einen Hebelarmes 28 des Kniehebels 20 auf einer gemeinsamen Bewegungsbahn bewegen, die durch die Kreisbahn gegeben ist, auf der sich der Gelenkbolzen 22 um die Schwenkachse 19 des Kniehebels 20 bewegt. Ist dies durch entsprechende Auslegung des Kniehebels 20 gewährleistet, dann kann die Rückenlehne 35 über die Verlängerung 17 starr mit dem Kniehebel 20 gekoppelt werden und es ist nur die Anlenkung der Verlängerung 17 am Gelenkbolzen 22 erforderlich.

In Fig. 2 ist schematisch ein Synchronstuhl gezeigt, bei dem mit dem Absenken des Sitzträgers 33 zwangsweise ein Rückwärtsneigen des Rückenlehnenstabes 6 verbunden ist, wobei der Schwenkwinkel des Rückenlehnenstabes 6 jeweils größer ist als der Schwenkwinkel des Sitzträgers 33. Am knieseitigen Ende des Lagerbockes 2 ist um die horizontale Schwenkachse 4 der Sitzträger 33 in seiner Neigung veränderbar. Der Kniehebel 20 ist mit seiner Schwenkachse 19 jetzt am Sitzträger 33 schwenkbar gelagert. Die Anlenkung der Verlängerung 17 der Rückenlehne 35 erfolgt wieder über den Gelenkbolzen 22 an dem einen Hebelarm 28 des Kniehebels 20. Der Mitnehmerbolzen 25 des Rückenlehnenstabes 6 ist wieder in dem Führungsschlitz 27 des anderen Hebelarmes 29 des Kniehebels 20 verstellbar geführt. Darüber hinaus sind im Lagerbock 2 etwa horizontale Führungsschlitze 3 vorgesehen, die den Mitnehmerbolzen 25 zusätzlich führen. Wird der Sitzträger 33 nach unten, d.h. entgegen dem Uhrzeigersinn um die Schwenkachse 4 verstellt, dann wird der Mitnehmerbolzen 25 sowohl im Führungsschlitz 27 des einen Hebelarmes 28 des Kniehebels 20, als auch in den Führungsschlitzen 3 des Lagerbockes 2 verstellt. Dabei wird der Kniehebel 20 entgegen dem Uhrzeigersinn verschwenkt, was zu einer Abwärtsbewegung der Rückenlehne 35 am Rückenlehnenstab 6 führt. Die Bewegungsbahn des Endes der Verlängerung 17 beim Rückwärtsneigen des Rückenlehnenstabes 6 und die Bewegungsbahn des Gelenkbolzens 22 an dem einen Hebelarm 28 des Kniehebels 20 sind wieder so aufeinander abgestimmt, daß sie sich überdecken. Damit ist wieder eine starre Kopplung zwischen der Verlängerung 17 und der Rückenlehne 35 möglich. Auf die Federanordnung des Stuhles und den Neigungsmechanismus für den Sitzräger 33 wird im Zusammenhang mit dieser Erfindung nicht näher eingegangen, da diese für die Verstelleinrichtung der Rückenlehne nicht von Bedeutung sind, und auf an sich bekannte Art ausgelegt werden können.

In Fig. 3 wird schematisch ein Synchronstuhl gezeigt, bei dem ebenfalls eine Verstelleinrichtung mit nur einem einzigen Kniehebel 20 eingesetzt ist, der aber in anderer Weise mit dem Rückenlehnenstab 6 und dem Lagerbock 2 des Stuhles gekoppelt ist. Der Sitzträger 33 ist am knieseitigen Ende des Lagerbockes 2 um die horizontale SChwenkachse 4 schwenkbar gelagert. Am rückenlehnenseitigen Ende des Sitzträgers 33 sind um die horizontale Schwenkachse 16 der Rückenlehnenstab 6 und um die horizontale Schwenkachse 19 der Kniehebel 20 schwenkbar gelagert. Dabei liegt die Schwenkachse 16 des Rückenlehnenstabes 6 zwischen den Schwenkachsen 4 und 19 sowie über der Verbindungslinie der Schwenkachsen 4 und 19. Der eine Hebelarm 28 mit dem Gelenkbolzen 22 steht über die Verlängerung 17 wieder mit der Rückenlehne 35 in Verbindung, er liegt diesmal aber unterhalb des anderen Hebelarmes 29 und schließt mit diesem zum Rückenlehnenstab 6 hin einen spitzen Winkel ein. Der Kniehebel 20 ist dem Rückenlehnenstab 6 zugekehrt und nimmt im Führungsschlitz des anderen Hebelarmes 29 wieder den Mitnehmerbolzen 25 des Rückenlehnenstabes 6 verstellbar auf. Darüber hinaus ist der Mitnehmerbolzen 25 noch in etwa horizontal gerichteten Führungsschlitzen 34 des Sitzträgers 33 verstellbar geführt, damit beim Absenken des Sitzträgers 33 und beim Verschwenken des Rückenlehnenstabes 6 der Mitnehmerbolzen 25 den Abstand zur Schwenkachse 19 des Kniehebels 20 entsprechend verändern kann. Durch die Kopplung des Sitzträgers 33 und des Rückenlehnenstabes 6 über den Mitnehmerbolzen 25 wird eine zwangsweise synchrone Veränderung der Neigungen von Sitzträger 33 und Rückenlehnenstab 6 erreicht, wobei durch die Anordnung der Schwenkachse 16 und des Mitnehmerbolzens 25 leicht erreicht wird, daß der Schwenkwinkel des Rückenlehnenstabes 6 um die Schwenkachse 16 stets größer ist als der zugeordnete Schwenkwinkel des Sitzträgers 33 um die Schwenkachse 4. Da der Mitnehmerbolzen 25 auch mit dem Kniehebel 20 gekoppelt ist, wird zusätzlich erreicht, daß auch der Schwenkwinkel des Kniehebels 20 und damit die Verstellbewegung der Rückenlehne 35 zwangsweise mit der Schwenkbewegung des Sitzträgers 33 um die Schwenkachse 4 zusammenhängt. Dabei lassen sich die Schwenkwinkel von Sitzträger 33, Rückenlehnenstab 6 und Kniehebel 20 so aufeinander abstimmen, daß die optimalen Bewegungen des Sitzträgers 33, des Rückenlehnenstabes 6 und der Rückenlehne 35 erreicht werden.

Anhand der Fig. 4 und 5 wird ein Ausführungsbeispiel der Verstelleinrichtung für einen Stuhl nach Fig. 1 oder Fig. 2 in konstruktiven Einzelheiten gezeigt, wobei die Darstellung auf die Teile beschränkt ist, die zur Ableitung des Verstellweges der Rückenlehne an dem Rückenlehnenstab 6 erforderlich sind. In der Fig. 4 ist gezeigt, daß der Kniehebel 20 entweder an dem Lagerbock 2 oder dem Sitzträger 33 schwenkbar gelagert sein kann. Dabei ist die Schwenkachse 19 als Lagerbolzen ausgebildet, der in den Seitenschenkeln eines im Querschnitt U-förmigen Lagerbockes 2 oder Sitzträgers 33 gelagert ist. Der Durchbruch 32 gibt dabei Platz für den Kniehebel 20, so daß die Bauhöhe des Lagerbockes 2 oder des Sitzträgers 33 klein gehalten werden kann. Auch der Rückenlehnenstab 6 ist mit Seitenschenkeln versehen und zur Rückenlehne hin offen. Der Lagerbock 2 oder der Sitzträger 33 ragt zwischen die Seitenschenkel des Rückenlehnenstabes 6 und ist dort mittels der als Lagerbolzen ausgebildeten Schwenkachse 16 drehbar gelagert. Der Lagerbock 2 oder der Sitzträger 33 weist im Lagerbereich eine Ausnehmung 31 auf, durch die die Verlängerung 17 eingeführt und mittels der Lagerhülse 24 an dem Gelenkbolzen 22 gelenkig gelagert ist. Der Gelenkbolzen 22 ist am Ende des einen Hebelarmes 28 angeordnet, der in der Ausgangsstellung des Stuhles, d.h. bei steil aufgerichtetem Rückenlehnenstab 6, etwa horizontal verläuft, wie der Lagerbock 2 oder der Sitzträger 33. In dem über die Schwenkachse 16 hinaus verlängerten Bereich des Rückenlehnenstabes 6 ist der Mitnehmerbolzen 25 festgelegt, der von einem Gleitstein 26 aufgenommen wird. Der Gleitstein 26 ist in dem Führungsschlitz 27 des anderen Hebelarmes 29 des Kniehebels 20 verstellbar geführt. Der Gelenkbolzen 22 beschreibt beim Verschwenken des Kniehebels 20 eine Bewegungsbahn 30, die auf einer Kreisbahn um die Schwenkachse 19 des Kniehebels 20 verläuft. Die Abstimmung der Schwenkbewegung des Rückenlehnenstabes 6 ist nun so, daß die Lagerhülse 24 der Verlängerung 17 der Rückenlehne eine Bewegungsbahn beschreibt, die mit der Bewegungsbahn des Gelenkbolzens 22 zusammenfällt und identisch ist. Dann ist erreicht, daß die Verlängerung 17 starr mit den die Rückenlehne tragenden Teilen verbunden werden kann. Durch die Auslegung der Hebelarme 28 und 29 des Kniehebels 20 und die Abstände des Gelenkbolzens 22 und des Mitnehmerbolzens 25 von der Schwenkachse 19 des Kniehebels 20 kann eine entsprechende Abstimmung vorgenommen werden. Auch der Abstand der Schwenkachsen 16 und 19 am Lagerbock 2 oder am Sitzträger 33 ist ein Parameter, der zur Festlegung des Verstellweges der Rückenlehne herangezogen werden kann. Die Verlängerung 17 kann daher über die Verbindungslasche 23, die Schraube 15 und den Federring 14 fest mit dem Schieber 5 verbunden werden, der in dem Rückenlehnenstab 6 verstellbar geführt ist. Der Mitnehmerbolzen 25 beschreibt beim Verschwenken des Rückenlehnenstabes 6 die Bewegungsbahn 36, die auf einer Kreisbahn um die Schwenkachse 16 liegt. Wie der Fig. 4 zu entnehmen ist, wird beim Verschwenken des Rückenlehnenstabes 6 entgegen dem Uhrzeigersinn von dem Mitnehmerbolzen 25 der andere Hebelarm 29 des Kniehebels 20 im gleichen Drehsinn mit verschwenkt. Dabei ändert sich der Abstand des Mitnehmerbolzens 25 von der Schwenkachse 19 des Kniehebels 20. Aus diesem Grunde ist der vom Gleitstein 26 aufgenommene Mitnehmerbolzen 25 in dem Führungsschlitz 27 des anderen Hebelarmes 29 längsverstellbar geführt, um seine Schwenkbewegung auf der Bewegungsbahn 36 ungehindert ausführen zu können. Die Abdeckung 13 deckt außerhalb des Verstellbereiches des Schlittens 10 einen Teil der offenen Seite des Rückenlehnenstabes 6 ab.

Ist der Kniehebel 20 an dem Sitzträger 33 schwenkbar gelagert, dann ist der Mitnehmerbolzen 25 zusätzlich in Führungsschlitzen 3 des Lagerbockes 2 verstellbar geführt, wie der Fig. 2 zu entnehmen ist.

Auf dem Schieber 5 ist der Schlitten 10 verstellbar geführt. Der Schlitten 10 trägt einen horizontal gerichteten Rohrabschnitt 9, an dem die Rückenlehne befestigt wird. Zwischen dem Schieber 5 und dem Schlitten 10 ist eine Feder 8 angeordnet und am Schlitten 10 angebracht. Der Schlitten 10 umschließt den Schieber 5 und stützt sich mit einem Querschenkel auf der der Rückenlehne zugekehrten Seite des Schiebers 5 ab, wie Fig. 5 zeigt. Der Querschenkel trägt den Rastbolzen 11, der in eine Bohrung 37 der Lochreihe im Schieber 5 eingerastet ist.

Auf der der Rückenlehne abgekehrten Seite ist in dem Rückenlehnenstab 6 die Taste 12 angeordnet, die sich über ein elastisches Element 21 als Rückstellfeder am Schieber 5 abstützt . Die dem Schieber 5 zugekehrte Seite des elastischen Elementes 21 ist mit einer Klebefolie 18 abgedeckt, die das Gleiten des Schiebers 5 an dem elastischen Element 21 verbessert. Die Taste 12 reicht mit Verlängerungen zu beiden Seiten des Schiebers 5 bis zu dem in der obersten Raststellung befindlichen Schlitten 10 und hintergreift die Feder 8, so daß durch Druck auf die Taste 12 die Feder 8 ausgelenkt und die Rastverbindung zwischen dem Rastbolzen 11 und dem Schieber 5 aufgehoben werden kann. Die Rückenlehne kann daher manuell am Schieber 5 in eine Grundstellung gebracht werden, die in dem Bereich des Schiebers 5 mit der Lochreihe gewählt werden kann. Aus der gewählten Grundstellung wird beim Rückwärtsneigen des Rückenlehnenstabes 6 der durch den Kniehebel 20 vorgegebene Verstellweg der Rückenlehne ausgeführt und zwar unabhängig von der gewählten Grundstellung. Der Schieber 5 ist auf Dämpfungselementen 7 geführt, die im Rückenlehnenstab 6 eingesetzt sind und Verstellgeräusche beim Verstellen des Schiebers 5 unterbinden. Die Abdeckung 13 deckt die der Rückenlehne zugekehrte Seite des Rückenlehnenstabes 6 zumindest außerhalb des Schlittens 10 ab, wobei der maximale Verstellweg des Schlittens 10 zu berücksichtigen ist, der sich aus der manuellen Verstellung auf dem Schieber 5 und dem Verstellweg des Schiebers 5 ergibt. Mit der manuellen Verstellung des Schlittens 10 auf dem Schieber 5 wird die Stellung der Rückenlehne an die Körpergröße des Benützers angepaßt. Dabei wird die Einstellung in der aufgerichteten Stellung des Rückenlehnenstabes 6 vorgenommen.

## Patentansprüche

1. Stuhl, insbesondere Arbeits- oder Bürostuhl, mit einem in der Neigung gegenüber dem Sitz veränderbaren Rückenlehnenstab (6) und einer an diesem verschiebbaren Rückenlehne (35), die mittels einer Verstelleinrichtung beim Rückwärtsneigen des Rückenlehnenstabes in Richtung zum Sitz verschiebbar ist,
dadurch gekennzeichnet,
daß die Verstelleinrichtung nur einen einzigen Kniehebel (20) aufweist, der an einem den Sitz tragenden Lagerbock (2) oder an einem am Lagerbock (2) in der Neigung veränderbaren Sitzträger (33) um eine horizontale Schwenkachse (19) schwenkbar gelagert ist,
daß eine Verlängerung (17) der Rückenlehne (35) gelenkig mit dem Ende des einen Hebelarmes (28) des Kniehebels (20) verbunden ist,
daß das Ende des anderen Hebelarmes (29) des Kniehebels (20) mittels eines Mitnehmerbolzens (25) oder dgl. des Rückenlehnenstabes (6) und/oder des Sitzträgers (33) so verschwenkbar ist, daß beim Rückwärtsneigen des Rückenlehnenstabes (6) und/oder dem Absenken des Sitzträgers der eine Hebelarm (28) des Kniehebels (20) die Verlängerung (17) und damit die Rückenlehne (35) in Richtung zum Lagerbock (2) oder Sitzträger (33) verstellt,
daß der Gelenkbolzen (22) für die gelenkige Verbindung zwischen dem einen Hebelarm (28) des Kniehebels (20) und der Verlängerung (17) zwischen der horizontalen Schwenkachse (19) des Kniehebels (20) und der Schwenkachse (16) des Rückenlehnenstabes (6) an dem Lagerbock (2) oder dem Sitzträger (33) angeordnet ist,
daß in der Ausgangsstellung (steil) des Rückenlehnenstabes (6) der eine Hebelarm (28) des Kniehebels (20) wie der Lagerbock (2) oder der Sitzträger (33) etwa horizontal gerichtet ist,
daß der Mitnehmerbolzen (25) am Rückenlehnenstab (6) angebracht ist und bei dem Rückwärtsneigen des Rückenlehnenstabes (6) eine Bewegungsbahn (35) beschreibt, die auf einer Kreisbahn um die Schwenkachse (16) des Rückenlehnenstabes (6) an dem Lagerbock (2) oder dem Sitzträger (33) liegt, und
daß der Mitnehmerbolzen (25) in einem Führungsschlitz (27) des anderen Hebelarmes (29) des Kniehebels (20) zum Ausgleich des sich ändernden Abstandes zur horizontalen Schwenkachse (19) des Kniehebels (20) verstellbar geführt ist.

2. Stuhl nach Anspruch 1,
dadurch gekennzeichnet,
daß die Verlängerung (17) der Rückenlehne (35) in eine Lagerhülse (24) ausläuft, die auf dem Gelenkbolzen (22) des einen Hebelarmes (28) des Kniehebels (20) drehbar gelagert ist, und
daß der Gelenkbolzen (22) des einen Hebelarmes (28) des Kniehebels (20) und das angelenkte Ende der Verlängerung (17) bei der Schwenkbewegung des Kniehebels (20) und der Neigungsbewegung des Rückenlehnenstabes (6) eine gemeinsame Bewegungsbahn (30) aufweisen, die auf einer Kreisbahn um die horizontale Schwenkachse (19) des Kniehebels (20) liegt.

3. Stuhl nach Anspruch 1 oder 2,
dadurch gekennzeichnet,
daß die Verlängerung (17) der Rückenlehne (35) mittels einer Verbindungslasche (23) mit einem auf oder im Rückenlehnenstab (6) verschiebbaren Schieber (5) starr verbunden oder einstückig mit diesem ausgebildet ist.

4. Stuhl nach Anspruch 1,
dadurch gekennzeichnet,
daß der Mitnehmerbolzen (25) von einem Gleitstein (26) aufgenommen ist, der in dem Führungsschlitz (27) des anderen Hebelarmes (29) des Kniehebels (20) verschiebbar geführt ist.

5. Stuhl nach einem der Ansprüche 1 bis 4,
dadurch gekennzeichnet,
daß die Längsmittelachse des Führungsschlitzes (27) in dem anderen Hebelarm (29) von der horizontalen Schwenkachse (19) des Kniehebels (20) aus in Richtung zum Gelenkbolzen (22) für die Verlängerung (17) der Rückenlehne (35) des einen Hebelarmes (28) des Kniehebels (20) hin um einen bestimmten Betrag versetzt ist, und daß die beiden Hebelarme (28,29) des Kniehebels (20) zur Standfläche des Stuhles hin einen stumpfen Winkel einschließen.

6. Stuhl nach einem der Ansprüche 1 bis 5,
dadurch gekennzeichnet,
daß bei einem am Lagerbock (2) angelenkten und in der Neigung veränderbaren Sitzträger (33) der Mitnehmerbolzen (25) zusätzlich in etwa horizontal verlaufenden Führungsschlitzen (3) des Lagerbockes (2) verstellbar geführt ist.

7. Stuhl nach Anspruch 1,
dadurch gekennzeichnet,
daß der Kniehebel (20) am rückenlehnenseitigen Ende des Lagerbockes (2) schwenkbar gelagert ist,
daß der Rückenlehnenstab (6) zwischen der horizontalen Schwenkachse (19) des Kniehebels (20) und der Schwenkachse (4) des Sitzträgers (33) an dem Lagerbock (2) und über der Verbindungslinie dieser beiden Schwenkachsen (4 und 19) am Lagerbock (2) schwenkbar gelagert ist,
daß der andere Hebelarm (29) in einem Führungsschlitz (27) den Mitnehmerbolzen (25) des Rückenlehnenstabes (6) verstellbar aufnimmt und
daß der Mitnehmerbolzen (25) zusätzlich in etwa horizontalen Führungsschlitzen (34) des Lagerbockes (2) geführt ist (Fig. 2).

8. Stuhl nach Anspruch 7,
dadurch gekennzeichnet,
daß der eine Hebelarm (28) des Kniehebels (20) unterhalb des anderen Hebelarmes (29) des Kniehebels (20) angeordnet ist und
daß die beiden Hebelarme (28,29) zum Rückenlehnenstab (6) hin einen spitzen Winkel einschließen.

9. Stuhl nach einem der Ansprüche 1 bis 8,
dadurch gekennzeichnet,
daß die Rückenlehne (35) an einem auf dem Schieber (5) verstellbaren Schlitten (10) befestigt ist, der in mehreren Stellungen auf dem Schieber (5) arretierbar ist.

10. Stuhl nach Anspruch 9,
dadurch gekennzeichnet,
daß am Schlitten (10) eine Feder (8) mit Rastbolzen (11) angebracht ist, der in eine von mehreren Bohrungen (37) des Schiebers (5) einrastbar ist, und
daß mittels einer Taste (12), die im Rückenlehnenstab (6) angeordnet ist, die Feder (8) auslenkbar und damit die Rastverbindung zwischen dem Rastbolzen (11) und dem Schieber (5) aufhebbar ist.

11. Stuhl nach Anspruch 9 oder 10,
dadurch gekennzeichnet,
daß sich die Taste (12) mittels eines elastischen Elementes als Rückstellfeder am Schieber (5) abstützt und mit Verlängerungen bis hinter die Feder (8) geführt ist.

12. Stuhl nach einem der Ansprüche 1 bis 11,
dadurch gekennzeichnet,
daß durch das Verhältnis des Abstandes des Mitnehmerbolzens (25) zur Schwenkachse (19) des Kniehebels (20) zum Abstand des Gelenkbolzens (22) für die Verlängerung (17) der Rückenlehne zur Schwenkachse (19) des Kniehebels (20) der Verstellweg des Schiebers (5) am Rückenlehnenstab (6) und damit der Rückenlehne festlegbar ist.

## Claims

1. Chair, in particular a work or office chair, having a back-rest rod (6), whose inclination to the seat can be varied, and a back-rest (35), which is slidable on said rod and is slidable in the direction of the seat by means of an adjustment device when the back-rest rod tilts backwards, characterised in that the adjustment device includes only one single toggle lever (20) mounted on a bearing block (2), which supports the seat, or on a seat support (33), whose inclination can be varied at the bearing block (2), so as to be pivotable about a horizontal pivotal axle (19), in that an extension member (17) of the back-rest (35) is pivotally connected to the end of one lever arm (28) of the toggle lever (20), in that the end of the other lever arm (29) of the toggle lever (20) is pivotable, by means of an engaging bolt (25) or the like of the back-rest rod (6) and/or of the seat support (33), in such a manner that, when the back-rest rod (6) tilts backwards and/or the seat support is lowered, one lever arm (28) of the toggle lever (20) adjusts the extension member (17), and hence the back-rest (35), in a direction towards the bearing block (2) or seat support (33), in that the hinge bolt (22) for the pivotal connection between one lever arm (28) of the toggle lever (20) and the extension member (17) between the horizontal pivotal axle (19) of the toggle lever (20) and the pivotal axle (16) of the back-rest rod (6) is disposed on the bearing block (2) or the seat support (33), in that one lever arm (28) of the toggle lever (20), like the bearing block (2) or the seat support (33), is orientated substantially horizontally when the back-rest rod (6) is in its initial position (steep), in that the engaging bolt (25) is mounted on the back-rest rod (6) and, when the back-rest rod (6) tilts backwards, said bolt describes a path of motion (30) which lies on a circular path around the pivotal axle (16) of the back-rest rod (6) at the bearing block (2) or the seat support (33), and in that the engaging bolt (25) is adjustably guided in a guide slot (27) in the other lever arm (29) of the toggle lever (20) in order to compensate for the variable spacing from the horizontal pivotal axle (19) of the toggle lever (20).

2. Chair according to claim 1, characterised in that the extension member (17) of the back-rest (35) extends into a bearing sleeve (24), which is rotatably mounted on the hinge bolt (22) of one lever arm (28) of the toggle lever (20), and in that, during the pivotal movement of the toggle lever (20) and the movement of inclination of the back-rest rod (6), the hinge bolt (22) of one lever arm (28) of the toggle lever (20) and the pivotally connected end of the extension member (17) have a common path of motion (30), which lies on a circular path around the horizontal pivotal axle (19) of the toggle lever (20).

3. Chair according to claim 1 or 2, characterised in that the extension member (17) of the back-rest (35) is rigidly connected, by means of a connecting link (23), to a slider (5), which is slidable on or in the back-rest rod (6) or is integral with said slider.

4. Chair according to claim 1, characterised in that the engaging bolt (25) is received by a slide ring (26), which is slidably guided in the guide slot (27) in the other lever arm (29) of the toggle lever (20).

5. Chair according to one of claims 1 to 4, characterised in that the longitudinal central axis of the guide slot (27) in the other lever arm (29) is offset, by a predetermined distance, from the horizontal pivotal axle (19) of the toggle lever (20) in a direction towards the hinge bolt (22) for the extension member (17) of the back-rest (35) of one lever arm (28) of the toggle lever (20), and in that the two lever arms (28, 29) of the toggle lever (20) form an obtuse angle in a direction towards the base of the chair.

6. Chair according to one of claims 1 to 5, characterised in that, when a seat support (33) is pivotally connected to the bearing block (2) and has a variable inclination, the engaging bolt (25) is additionally adjustably guided in substantially horizontally extending guide slots (3) in the bearing block (2).

7. Chair according to claim 1, characterised in that the toggle lever (20) is mounted on the end of the bearing block (2) facing the back-rest, in that the back-rest rod (6) is pivotably mounted on the bearing block (2) between the horizontal pivotal axle (19) of the toggle lever (20) and the pivotal axle (4) of the seat support (33) and is mounted on the bearing block (2) so as to be pivotable above the line connecting these two pivotal axles (4 and 19), in that the other lever arm (29) adjustably receives, in a guide slot (27), the engaging bolt (25) of the back-rest rod (6), and in that the engaging bolt (25) is additionally guided in substantially horizontal guide slots (34) in the bearing block (2) (Fig. 2).

8. Chair according to claim 7, characterised in that one lever arm (28) of the toggle lever (20) is disposed beneath the other lever arm (29) of the toggle lever (20), and in that the two lever arms (28, 29) form an acute angle in a direction towards the back-rest rod (6).

9. Chair according to one of claims 1 to 8, characterised in that the back-rest (35) is mounted on a carriage (10), which is adjustable on the slider (5) and is lockable in several positions on the slider (5).

10. Chair according to claim 9, characterised in that a spring (8) is mounted on the carriage (10) by means of locking bolt (11), which can be locked into one of a plurality of bores (37) in the slider (5), and in that the spring (8) is deflectable by means of a push button (12), which is disposed in the back-rest rod (6), and hence the locking connection between the locking bolt (11) and the slider (5) can be released.

11. Chair according to claim 9 or 10, chracterised in that the push button (12) is supported on the slider (5) by means of a resilient element, in the form of a return spring, and extends, by means of extension members, to behind the spring (8).

12. Chair according to one of claims 1 to 11, characterised in that the adjustment path of the slider (5) can be fixed on the back-rest rod (6) and hence on the back-rest by the ratio between the spacing of the engaging bolt (25) from the pivotal axle (19) of the toggle lever (20) and the spacing of the hinge bolt (22) for the extension member (17) of the back-rest from the pivotal axle (19) of the toggle lever (20).

## Revendications

1. Chaise, notamment chaise de travail ou de bureau, avec une tige de dossier (6) à inclinaison variable par rapport au siège et avec un dossier (35) pouvant être déplacé par glissement sur cette tige de dossier, dossier qui au moyen d'un dispositif de réglage peut être déplacé en direction du siège lors de l'inclinaison vers l'arrière de la tige de dossier ,
caractérisée
par le fait que le dispositif de réglage ne présente qu'un seul levier à genouillère (20) qui est monté à pivotement autour d'un axe d'articulation horizontal (19) sur un support (2) portant les sièges ou sur un porte-siège (33) à inclinaison variable sur le support (2),
par le fait qu'un prolongement (17) du dossier (35) est relié par articulation à l'extrémité d'un bras de levier (28) du levier à genouillère (20),
par le fait que l'extrémité de l'autre bras de levier (29) du levier à genouillère (20) est articulée au moyen d'une broche d'entraînement (25) ou similaire de la tige de dossier (6) et/ou du porte-siège (33) de manière telle que lors de l'inclinaison vers l'arrière de la tige de dossier (6) et /ou lors de la descente du porte-siège, un bras de levier (28) du levier à genouillère (20) déplace le prolongement (17) et dès lors le dossier (35) en direction du support (2) ou du porte-siège (33),
par le fait que la broche d'articulation (22) pour la liaison par articulation entre un bras de levier (28) du levier à genouillère (20) et le prolongement (17) est disposée entre l'axe d'articulation horizontal (19) du levier à genouillère (20) et l'axe d'articulation (16) de la tige de dossier (6) sur le support (2) ou le porte-siège (33),
par le fait que dans la position d'origine (verticale) de la tige de dossier (6), un bras de levier (28) du levier à genouillère (20), tout comme le support (2) ou le porte-siège (33) est de direction sensiblement horizontale,
par le fait que la broche d'entraînement (25) est disposée sur la tige de dossier (6) et décrit, lors de l'inclinaison vers l'arrière de la tige de dossier (6), une trajectoire (35) correspondant à un cercle autour de l'axe d'articulation (16) de la tige de dossier (6) sur le support (2) ou le porte-siège (33),
et par le fait que pour la compensation de la distance variable à l'axe d'articulation horizontal (19) du levier à genouillère (20), la broche d'entraînement (25) est guidée de manière réglable dans une fente guidage (27) de l'autre bras de levier (29) du levier à genouillère (20).

2. Chaise suivant la revendication 1,
caractérisée
par le fait que le prolongement (17) du dossier (35) se termine par une douille de palier (24) qui est montée à rotation sur la broche d'articulation (22) d'un bras de levier (28) du levier à genouillère (20), et
par le fait que lors du mouvement de pivotement du levier à genouillère (20) et du mouvement d'inclinaison de la tige de dossier (6), la broche d'articulation (22) d'un bras de levier (28) du levier à genouillère (20) et l'extrémité articulée du prolongement (17) présentent une trajectoire commune (30) située sur un cercle autour de l'axe d'articulation horizontal (19) du levier à genouillère (20).

3. Chaise suivant l'une ou l'autre des revendications 1 et 2,
caractérisée
par le fait que le prolongement (17) du dossier (35) est, au moyen d'une patte de liaison (23), relié rigidement à un coulisseau (5), pouvant être déplacé par glissement sur la tige de dossier (6) ou à l'intérieur de cette tige, ou est fabriqué en une pièce avec ce coulisseau (5).

4. Chaise suivant la revendication 1,
caractérisée
par le fait que la broche d'entraînement (25) est contenue dans une pièce baladeuse (26) qui est guidée à glissement dans la fente de guidage (27) de l'autre bras de levier (29) du levier à genouillère (20).

5. Chaise suivant l'une quelconque des revendications de 1 à 4,
caractérisée
par le fait que l'axe médian longitudinal de la fente de guidage (27) dans l'autre bras de levier (29) est décalé d'une distance déterminée de l'articulation horizontale (19) du levier à genouillère (20) en direction de la broche d'articulation (22) pour le prolongement (17) du dossier (35) d'un bras de levier (28) du levier à genouillère (20), et
par le fait que les deux bras de levier (28,29) du levier à genouillère (20) forment un angle obtus en direction de la surface de pose de la chaise.

6. Chaise dans l'une quelconque des revendications de 1 à 5,
caractérisée
par le fait que dans le cas d'un porte-siège (33) articulé sur un support (2) et à inclinaison variable, la broche d'entraînement (25) est, en complément, guidée de manière réglable dans des fentes de guidage (3) sensiblement horizontales du support (2).

7. Chaise suivant la revendication 1,
caractérisée
par le fait que le levier à genouillère (20) est monté à pivotement sur l'extrémité côté dossier du support (2), par le fait qu'entre l'axe d'articulation horizontal (19) du levier à genouillère (20) et l'axe d'articulation (4) du porte-siège (33), la tige de dossier (6) est montée sur le support (2) et est montée à articulation autour de la ligne de raccordement de ces deux axes d'articulation (4 et 19), sur le support (2)
par le fait que l'autre bras de levier (29) reçoit la broche d'entraînement (25) de la tige de dossier (6) à glissement dans une fente de guidage (27), et
par le fait qu'en complément, la broche d'entraînement (25) est guidée dans des fentes de guidage sensiblement horizontales (34) du support (2) (Fig. 2).

8. Chaise suivant la revendication 7,
caractérisée,
par le fait qu'un bras de levier (28) du levier à genouillère (20) est disposé au-dessous de l'autre bras de levier (29) du levier à genouillère (20), et par le fait que les deux bras de levier (28, 29) forment un angle aigu avec la tige de dossier (6).

9. Chaise suivant l'une quelconque des revendications de 1 à 8,
caractérisée
par le fait que le dossier (35) est fixé à un chariot (10) réglable sur le coulisseau (5), chariot (10) qui peut être bloqué dans plusieurs positions sur le coulisseau (5).

10. Chaise suivant la revendication 9,
caractérisée
par le fait que sur le chariot (10) est disposé un ressort (8) avec une broche d'encliquetage (11) laquelle peut être encliquetée dans l'une des multiples forures (37) du coulisseau (5), et
par le fait qu'au moyen d'une manette (12) disposée dans la tige de dossier (6), le ressort (8) peut être décliqueté de telle sorte que la liaison par encliquetage entre la broche d'encliquetage (11) et le coulisseau (5) est supprimée.

11. Chaise suivant la revendication 9 ou 10 ,
caractérisée
par le fait que la manette (12) s'appuie au moyen d'un élément élastique sur le coulisseau (5) et fait fonction de ressort de rappel, et est prolongée jusque derrière le ressort (8).

12. Chaise suivant l'une quelconque des revendications de 1 à 11,
caractérisée
par le fait que, par le choix du rapport de la distance de la broche d'entraînement (25) à l'axe d'articulation (19) du levier à genouillère (20) d'une part à la distance de la broche d'articulation (22) pour le prolongement (17) du dossier à l'axe d'articulation (19) du levier à genouillère (20) d'autre part, il est possible de déterminer la course de réglage du coulisseau (5) sur la tige de dossier (6) et dès lors sur le dossier.
